# EUROPÄISCHE PATENTSCHRIFT

(11) **EP 1 683 408 B1**
(45) Veröffentlichungstag und Bekanntmachung des Hinweises auf die Patenterteilung: **12.03.2008**
(21) Anmeldenummer: 06001158.2
(22) Anmeldetag: 19.01.2006
(51) Int. Cl.: A01F 15/14, B30B 9/30

(54) **Ballenpresse**
Bale press
Presse à balles

(30) Priorität: 22.01.2005 DE 202005001016 U
(43) Veröffentlichungstag der Anmeldung: 26.07.2006
(73) Patentinhaber: Paal GmbH, 49124 Georgsmarienhütte (DE)
(72) Erfinder: Telscher, Thomas, 49078 Osnabrück (DE)
(74) Vertreter: Bünemann, Egon

(56) Entgegenhaltungen:
- EP-A- 1 190 618
- US-A- 2 815 234
- US-A- 3 708 190
- US-A- 5 829 346
- US-A1- 2003 015 104

## Beschreibung

Die Erfindung betrifft eine Ballenpresse nach dem Oberbegriff des Anspruchs 1, wie sie aus der EP 1 190 618 A1 bekannt ist. Dort ist eine Ballenpresse für loses Preßgut, insbesondere Papier, beschrieben, die sich als Kanalballenpresse mit hydraulischem Antrieb für einen stationären Hochleistungsbetrieb einsetzen läßt, gleichwohl aber statt der dafür zuvor üblichen Drahtumwicklungen eine Umschnürung mit Bindegut vorsieht, die jeweils mittels eines Knoters zu schließen ist.

Diese Umschnürung mit Bindegut hat bei fahrbaren Erntemaschinen ihrer eigene Tradition, wobei ein zentraler Antrieb von einer Zugmaschine aus und eine fortlaufende, stillstandsfreie Bewegung der Elemente der Presse ein Leistungsniveau begrenzen, bei dem die Funktion der Knoter im allgemeinen verläßlich erzielt werden kann.

In der EP 1 190 618 A1 sind Zuführungen des Bindeguts zum Knoter über eine Bremse und eine nachfolgende Federschwinge vorgesehen, die im allgemeinen geeignet erscheinen, das Bindegut bei seiner Zuführung hinreichend straff zu halten, so daß bei der komplexen Bewegung des Knoters das Bindegut längs der vorgegebenen Führungen verläuft. Im Hochleistungsbetrieb stationärer hydraulischer Ballenpressen mit hohen Ballenverdichtungen und hohen Preßkräften und auch mit verschärften Anforderungen an die Verläßlichkeit und Ausfallsicherheit der aufgebrachten Umschnürungen hat sich jedoch herausgestellt, daß die herkömmliche Knoter-Abbindung fehleranfällig ist.

Aufgabe der Erfindung ist es dementsprechend, eine Ballenpresse zu schaffen, bei der die Umschnürung mit Bindegut auch bei hohen Preßkräften mit hoher Zuverlässigkeit und hoher Belastbarkeit aufzubringen ist.

Gemäß der Erfindung wird diese Aufgabe von einer Ballenpresse nach dem Oberbegriff des Anspruchs 1 ausgehend mit den kennzeichnenden Merkmalen des Anspruchs 1 gelöst.

Es hat sich gezeigt, daß die Zuführung des Bindeguts bei der Ausführung der Knoten im Knoter einen wichtigen und kritischen Einfluß auf die Verknotung der Umschnürung hat und daß der Knoter nicht schon dann im Sinne höherer Anforderungen an Belastbarkeit und Zuverlässigkeit der Umschnürung brauchbar arbeitet, wenn das Bindegut nur mit irgendeiner Zugspannung zugeführt wird, die lediglich die vorgegebene Bindegutführung sichert, um Lose, Schleifen u. dgl. zu vermeiden. Vielmehr bedarf es einer Zugspannungsregelung, die bei dem jeweiligen Knoten einerseits gewährleistet, daß die knotenförmige Verschlingung einerseits vom Knoter ausführbar ist, andererseits aber auch eine Verfestigung im Knoter ergibt, bei der der nach der Freigabe hochbelastete Knoten nicht aufgeht. Diese besondere Vorgabe für den jeweils ersten der beiden auszuführenden Knoten, der die Umschnürung eines fertigen Ballens abschließt, ist nicht ohne weiteres bei dem nachfolgend auszuführenden zweiten Knoten übereinstimmend vorzugeben, der als Anfangsknoten für eine nachfolgende Bandschleife zunächst keine ballenseitige Belastung aufweist. Dafür benötigt der zweite Knoten nach dem Abtrennen des Bindeguts hinter dem ersten Knoten mit den Anfängen der Stränge einer neuen Bindegutschleife Zugspannungen auf beiden Strängen, die einerseits wieder die Durchführungen der Umschlingungen für den Knoten erlauben, andererseits dem Knoten trotz geringerer Belastung auch eine Festigkeit mitgeben, die ein Aufgehen des Knotens, insbesondere mit einem Durchziehen des einen oder anderen Strangendes ausschließt. Fallweise können die Zugspannungen für die Ausführung des ersten Knotens und die Ausführung des zweiten Knotens in einander überschneidenden Bereichen liegen und dementsprechend einheitlich eingestellt sein. Im allgemeineren Fall ist aber eine unterschiedliche Einstellung der Zugspannungen vorzusehen. Weiter sind die Zugspannungen auf den beiderseitigen Bindegutsträngen unterschiedlich vorgebbar, zumal der Bindegutstrang auf der dem Knoter gegenübergelegenen Seite mit einem größeren Umschlingungsanteil am Ballen und stärkeren Zuführbewegungen belastet ist.

Eine entsprechende Zugspannungsregelung kann auf verschiedene Weise, z.B. auch über angetriebene Rollen mit Drehmomentenregelung erfolgen. Eine einfache und leicht zu beherrschende Spanneinrichtung sieht aber zunächst einmal eine Bremse, insbesondere eine Reibbremse, für das Bindegut und von dieser aus zum Knoter hin eine nachgiebig geführte Umlenkschleife vor. Um bei dieser eine vorgegebene Zugspannung für den ersten Knoten zu erzielen, kann für die Bewegung der Umlenkrolle eine Anschlagbegrenzung vorgesehen sein, in deren Bereich eine definierte Kraft zur Ausführung des ersten Knotens vorgesehen ist.

Ein Ausführungsbeispiel der Erfindung wird in der Zeichnung dargestellt und nachfolgend näher beschrieben. In der Zeichnung zeigen in jeweils stark vereinfachter und schematisierter Ansicht
- Fig. 1: eine schnittbildlicher Draufsicht auf eine Ballenpresse in einer ersten Arbeitsstellung
- Fig. 2: Draufsicht gemäß Fig. 1 zu einer zweiten Arbeitsstellung
- Fig. 3: Seitenansicht zur Ballenpresse gemäß Fig. 1 und 2
- Fig. 4: Detailansicht eines Bindegutvorrats und einer Fadenbremse
- Fig. 5: Seitenansicht einer Spanneinrichtung für das Bindegut
- Fig. 6: Schnitt nach Linie VI-VI in Fig. 5
- Fig. 7: Queransicht der Spanneinrichtung gem. Pfeil VII in Fig. 5 und
- Fig. 8: Schnitt nach Linie VIII-VIII in Fig. 5.

Eine in den Fig. 1 bis 3 der Zeichnung insgesamt mit 1 bezeichnete Kanalballenpresse umfaßt einen Füllraum 2, der sich in der Draufsicht in einen Preßkanal stufenlos fortsetzt und durch den hindurch ein Preßstempel 4 sich bis in den Preßkanal 3 hinein vorbewegt und wieder zurückfährt, um in den Füllraum 2 lose eingeworfenes Material zu einem Ballen 5 bzw. 6 zu verdichten.

Die Ballen 5,6 werden mit Bindegut umschnürt, so daß sie nach dem Verlassen des Preßkanals 3 ihre kompakte quaderförmige Gestalt behalten. Dabei werden mehrere Umschnürungen parallel zueinander vorgesehen, um den Ballen damit besser zusammenzuhalten. Im vorliegenden Fall ist eine horizontale Umschnürung dargestellt, doch wird in der Praxis ebenso eine vertikale Umschnürung vorgesehen und insbesondere bei Ballen kritischen Zusammenhalts kann auch eine kreuzweise Umschnürung eingerichtet werden.

Die Umschnürung erfolgt im vorliegenden Fall nicht, wie früher bei stationären hydraulischen Hochleistungs-Ballenpressen, mit Draht, der durch Verdrillen von Enden zu geschlossenen Umschnürungen zusammengefügt wird, sondern gemäß der EP 1 190 618 A1 mit Bindegut, dessen Bindegutenden durch Knoter 7 miteinander verbunden werden. Diese an sich im Erntemaschinenbereich - allerdings im allgemeinen bei geringeren Verdichtungen und Umschnürungskräften - bewährte Knotertechnik vermag erstaunlich hohen Beanspruchungen standzuhalten, wenn dabei in Bezug auf die Bindegutzuführung und die Bindegutspannung vorzugebende besondere Bedingungen eingehalten werden. Sowohl Überlastungen des Bindeguts beim Verknoten, die zu einem Ausreißen des Bindeguts aus Halterungen im Knoten führen können wir auch zu geringe Spannungen des Bindeguts oder Bindegutlose, die zu offenen oder jedenfalls nicht hinreichend gefestigten Knoten führen können, sind Störungsquellen. Solche Störungen aber sind insbesondere bei Hochleistungspressen schwerwiegend und kostspielig, zumal diese oft im Dauerbetrieb auftreten.

Vor dem Verknoten bildet das Bindegut eine offene Schleife, bei der von einem vorderseitig an dem zu umschnürenden Ballen 5 gelegenen Knoten 8 zwei Stränge 9,10 durchgehend zu einem jeweils auf beiden Seiten vorrätigen Bindegutvorrat 11,12,13,14,15,16 durchlaufen. Dabei liegen die Stränge 8,9 zunächst am teilfertigen Ballen 5 an, wonach der Strang 9 auf der Knoterseite durch den Bereich des Knoters 7 hindurchläuft, während der Strang 10 auf der gegenüberliegenden Seite im Zugriff eines Zuführarms 17 liegt, der zur Einleitung des Verknotens durch den Preßkolben 4 mit entsprechenden Schlitzen hindurchfährt und den Strang 10 gleichfalls in den Bereich des Knoters hineinbringt, wie dies in Fig. 2 zu sehen ist. Der Knoter führt dann je Schleife zwei aufeinanderfolgende Knoten aus, von denen der erste die Umschnürung des Ballens 5 schließt und der zweite - unter Abtrennen der restlichen Stränge 9,10 hinter dem ersten Knoten - einen neuen zweiten Anfangsknoten für eine Schleife fertigt, die einen neuen Ballen aufnehmen kann.

Aus der Betrachtung dieses an sich herkömmlichen Umschnürungsvorgangs wird deutlich, daß die beiden aufeinanderfolgend herzustellenden Knoten zwar im Knoter 7 in der gleichen Weise aber unter sehr unterschiedlichen Bedingungen hergestellt werden. Der jeweils erstgefertigte Knoten erfolgt bei einer Bindegutspannung, die durch die Zuführbewegung des Zuführarms 17 bestimmt ist und eine straffe Anlage am hochverdichteten Ballen 5 vorsieht. Der zweite Knoten ist demgegenüber ein Knoten, bei dem nach Abtrennen der Umschnürung um den Ballen 5 die freien Enden des Bindeguts, wie es von den Bindegutvorraten herangeführt ist, zusammengehalten und gemeinsam verknotet werden. Dabei wird im allgemeinen Länge und Spannung im Bindegut nachgegeben mit der besonderen Gefahr, daß unzulängliche Spannung zu nicht ausreichend verfestigten Knoten führt.

Wie insbesondere aus den Fig. 1 bis 3 ersichtlich ist, durchläuft jeder Strang des Bindeguts eine von sechs dargestellten Spanneinrichtungen 18,19,20,21,22,23, die nachfolgend näher beschrieben wird, einschließlich einer Fadenbremse, wie sie aus Fig. 4 veranschaulicht wird.

In Fig. 4 ist ein Bindegutvorrat 24 als einfache, von innen her abzuwickelnde Bindegutspule dargestellt, von der ein Bindegutstrang 9 durch eine Fadenbremse 25 hindurchläuft. Die Fadenbremse 25 läßt den Bindegutstrang 9 zunächst durch eine Führungsöse 26 hindurchlaufen, so daß er in vorgegebener Richtung unter einen Gleitschuh 27 gelangt, der durch eine Feder 28 auf einem Schraubbolzen 29 mit vorgebbarer Anpreßkraft zu einer Gegenplatte 30 angedrückt wird. Hier wird durch Reibung mit einstellbarer Normalkraft eine vorgegebene Bremswirkung zu einer Fadenbremse erzielt. Der Gleitschuh 27 ist dabei kufenförmig aufgebogen, um Beschädigungen und Verhakungen des Bindegutstrangs 9 zu vermeiden.

Von dort läuft der Bindegutstrang 9 in eine der Spanneinrichtungen 18 bis 23, beispielsweise eine in Fig. 5 bis 8 veranschaulichte Spanneinrichtung 18, mit einer nachgiebig geführten Umlenkschleife 31 für das Bindegut ein.

Die Spanneinrichtung 18 umfaßt eine vertikale Rückenplatte 32 zum Anmontieren oder Anschweißen an seitlichen Außenwänden der Ballenpresse 1, von der eine Konsole 33 horizontal vorsteht. Von der Konsole 33 mit nach unten offenem U-Querschnitt ragen zwei Führungsstangen 34,35 parallel zueinander nach unten. Diese Führungsstangen 34,35 sind am oberen Ende an der Konsole 33 festgeschraubt und am unteren Ende ebenfalls zur Versteifung gemeinsam mit einer Jochstrebe 36 verschraubt.

Auf die Konsole 33 ist nach oben hinausragend ein Ständer 37 mit einer horizontal vorstehenden Kragplatte 38 fest angebracht, unter der im Abstand voneinander zwei Rollengabeln 39,40 angebracht sind und zwar jeweils drehbeweglich um ein Gelenk 41,42 mit vertikaler Achse. Die Rollerigabein 39,40 lagern jeweils eine Umlenkrolle 43 bzw. 44 mit horizontaler Achse, so daß über die Umlenkrollen 43,44 der Bindegutstrang 9 nach unten zu einer freien Laufrolle 45 und von dieser wieder nach oben im Zuge einer Umlenkschleife geführt werden kann. Die vertikalen Drehgelenke 41,42 sind mit der vertikalen Drehachse jeweils auf den Umfang der zugehörigen Laufrolle ausgerichtet und erlauben damit eine saubere Einstellung der Laufrichtung auf den Bindegutstrang wenn dieser-wie aus Fig. 8 ersichtlich - vor und hinter der Spanneinrichtung 18 eine andere horizontale Ausrichtung einnehmen soll.

Die freie Laufrolle 45 kann sich zur Verkürzung oder Ausweitung der Umlenkschleife 31 aufwärts und abwärts bewegen. Sie ist in einer Rollengabel 46 mit horizontaler Achse drehbar gelagert, die über einen Schraubbolzen 47 mittig in einem Gewichtspaket 48 mit mehreren übereinanderliegenden Platten 49 festgelegt ist. Die Platten 49 weisen für den Durchtritt der Führungsstangen 34,35 Aussparungen auf, die eine seitliche Führung sicherstellen, wobei eine der Platten, hier eine unterste Platte 50, jeweils eine untere Abstützfläche für jeweils eine von zwei Druckfedern 51,52 bildet, die als Schraubenfedern die Führungsstangen 34,35 umschließen und oberseitig gegen die Konsole 33 anliegen.

Die freie Laufrolle 45 wird also im Sinne der Wirkung einer Spanneinrichtung für die Umlenkschleife 31 durch das Gewichtspaket 48 nach unten gezogen. Darüber hinaus wirkt auf das Gewichtspaket und damit mittelbar auch auf die Laufrolle 45 die nach unten wirkende Kraft der Druckfedern 51,52, die um so größer wird, je weiter sich die Umlenkschleife 31 verkürzt und je weiter sich damit die Druckfedern zusammendrücken. Schließlich gelangt die Laufrolle 45 in eine Anschlagstellung, wenn die Rollengabel 46 so hochgezogen wird, daß sie unter die Konsole 33 anschlägt, wozu die Rollengabel 46 oberseitig zu breiten Anschlagplatten 53,54 abgewinkelt ist.

Die Funktion der Spanneinrichtung 18 mit ihren verschiedenen Arbeitsbereichen unterschiedlichen Spannkraftniveaus wird insbesondere im Vergleich mit der Fig. 2 deutlich. Wenn der Zuführarm 17 die beiden Bindegutstränge einer Bindegutschleife (von mehreren) zum Knoter 7 hin zusammenführt, muß Bindeguts beiderseits vom jeweiligen Bindegutvorrat abgezogen werden. Dies ist insbesondere für den jeweiligen Bindegutstrang auf der dem Knoter 7 gegenüberliegenden Seite der Fall, gilt aber auch für den Bindegutstrang auf der Seite des Knoters.

Für den Abzug von Bindegut aus dem Bindegutvorrat ist auf den jeweiligen Strang eine Zugkraft aufzubringen, die die Fadenbremse 25 überwindet. Dabei verkürzt sich die Umlenkschleife 31 infolge der hohen Zugkräfte, wobei die Druckfedern 51,52 entsprechend zusammengedrückt werden und die Rollengabel 46 sogar zum Anschlag gegen die Konsole 33 kommen kann.

Auch nach dem Abschluß und Stillstand des Holvorgangs für Bindegut geht von der kurzen Umlenkschleife 31 und den stark zusammengedrückten Druckfedern 51,52 eine hohe Zugkraft aus, die den jeweiligen Bindegutstrang unter hoher Zugkraft hält. Von diesem Zugkraftniveau aus wird der erste Knoten zwischen den Bindegutsträngen ausgeführt, der einen festen Abschluß der Umschnürung für den fertiggestellten Ballen liefert.

Für die Fertigung des zweiten Knotens nach Abtrennen der fertigen Umschnürung ist gleichfalls eine ausreichende Zugkraft auf beiden Bindegutsträngen sicherzustellen, auch wenn die Bindegutstränge aufgrund der sich ergebenden Führung der Stränge durchaus ein gewisses Maß an Länge frei werden läßt. In diesem Fall kann sich die Umlenkschleife 31 erheblich ausdehnen und erhält trotz weitgehender Entspannung der Druckfedern 51,52 mit dem Gewichtspaket 48 eine Belastung, die die Zugspannung beim Verknoten gewährleistet und die Festigkeit der Verknotung sicherstellt.

Wie insbesondere in den Fig. 5 bis 8 näher eingezeichnet, kann die Spanneinrichtung 18 mit einer Bruchüberwachung für das Bindegut ausgestattet sein. Hierzu ist ein Näherungssensor 55 vorgesehen, der beispielsweise als induktiver Geber ein Herabfallen des Gewichtspakets 48 auf die Jochstrebe 36 meldet, über einen Arm 56 mit der Jochstrebe 36 verbunden. Ein Abreißen des Bindegutstrangs 9 zwischen Fadenbremse 25 und Knoter führt zum Fallen des Gewichtspakets 48 und damit zu einer Meldung des Bindegutbruchs durch den Näherungssensor 55. Es versteht sich, daß der Fall des Gewichtspakts auch durch eine Vielzahl anderer bekannter Sensoren oder Schalter überwacht werden kann.

Die Kombination von Gewichts- und Federkräften zur Einstellung der verschiedenen Anforderungen an die Zugkraft im Bindegut hat sich als besonders vorteilhaft herausgestellt. Es versteht sich allerdings, daß die jeweiligen Kräftebereiche für die Umlenkschleife 31 in verschiedenen Ausdehnungslängen bzw. Laufrollen-Positionen auch in anderer Weise, etwa ganz mit Hilfe bereichsweise arbeitender Federn oder sogar mit Hilfe druckmittelbetätigter Stellglieder erreicht werden könnte.

Die Rollen 43,44 und 45 haben für die Zuführung des Bindeguts eine sehr wichtige Funktion, indem sie den Transport des Bindeguts zu den Knotern hin reibungsarm gestalten. Damit ist eine Zuführung ohne Lose und Ungleichmäßigkeiten, etwa in Form von slip-stick-Effekten mit der vorgegebenen Längsspannung im Bindegut zu erreichen.

Bei der Einstellung der Spanneinrichtungen wird dem Bindegutstrang 10 auf der dem Knoter 7 gegenüberliegenden Seite des Ballens regelmäßig eine höhere Zugspannung zugeordnet werden. Dies erfolgt dann im allgemeinen nicht nur durch eine höhere Bremskrafteinstellung an der Bindegutbremse 25, sondern vor allem auch durch eine Auslegung der Federn und Federwege im Arbeitsbereich nahe der Anschlagstellung mit den Anschlagplatten 53 und 54.

## Patentansprüche

1. Ballenpresse (1) für loses Preßgut, insbesondere Papier, mit einem Füllraum (2) für lose eingegebenes Preßgut, einem durch den Füllraum hindurch in den Eingang eines Preßkanals (3) beweglichen Preßstempel (4) und mehreren nebeneinander angeordneten Knotern (7) für Bindegut am Eingang des Preßkanals (3), in denen jeweils zwei einander am Ballen gegenüberliegende Stränge (9,10) einer den Ballen vorderseitig umlaufenden Bindegutschleife zusammengeführt, miteinander zu einer geschlossenen Umschnürung mit einem ersten Knoten (8) verknotet und danach zu einer nachfolgenden Umschnürung mit einem zweiten Knoten verknotet und zwischen den Knoten zum Ablösen der geschlossenen Umschürung durchgetrennt werden, wobei der zugehörige Knoter (7) einen der beiden Stränge (9,10) mit einem Zuführarm (17) von der gegenüberliegenden Seit des Ballens zugeführt erhält und wobei beide Stränge (9,10) des Bindeguts zum Knoter (7) hin von einem Bindegutvorrat (11,12,13,14,15,16) aus jeweils über eine Spanneinrichtung (18,19,20,21, 22.23) für die Aufrechterhaltung von Zugspannung auf dem Bindegut laufen, **dadurch gekennzeichnet, daß** die Spanneinrichtung (18,19,20,21,22,23) sowohl für die Ausführung des ersten Knotens wie auch des zweiten Knotens jeweils gesondert vorgegebene Zugspannungen auf die Stränge (9,10) des Bindeguts aufbringt.

2. Ballenpresse nach Anspruch 1, **dadurch gekennzeichnet, daß** der Spanneinrichtung (18,19,20,21,22,23) eine Bremse (25) und eine nachgiebig geführte Umlenkschleife (31) für das Bindegut zugeordnet ist, die sich infolge der Zuführbewegung des Zuführarms (17) bis zu einer stark gespannten Stellung der Umlenkschleife (31) verkürzt.

3. Ballenpresse nach Anspruch 2, **dadurch gekennzeichnet, daß** die Umlenkrolle eine Anschlag-Stellung aufweist, die durch eine Federung (51,52) elastisch abgestützt ist.

4. Ballenpresse nach Anspruch 3, **dadurch gekennzeichnet, daß** die Federung (51,52) einen an den Anschlag angrenzenden Federhub aufweist, der einen Arbeitsbereich der Umlenkschleife (31) zumindest teilweise abdeckt.

5. Ballenpresse nach Anspruch 3 oder 4, **dadurch gekennzeichnet, daß** die Umlenkrolle (45) über den Federhub der Federung hinaus mit einer Gewichtskraft (Gewichtspaket 48) geführt wird.

6. Ballenpresse nach einem der Ansprüche 1 bis 5, **dadurch gekennzeichnet, daß** die beiden Stränge (9,10) des Bindeguts mit unterschiedlich eingestellten Spanneinrichtungen (18) versehen sind.

7. Ballenpresse nach Anspruch 6, **dadurch gekennzeichnet, daß** der dem Knoter (7) von der gegenüberliegenden Seite des Ballens mit dem Zuführarm zugeführte Strang mit höheren Zugspannungen beaufschlagt ist als der auf der Seite des Knoters verlaufende Strang.

8. Ballenpresse nach einem der Ansprüche 2 bis 7, **dadurch gekennzeichnet, daß** die Umlenkschleife mit einem Bruchsensor (53) für das Bindegut ausgestattet ist.

9. Ballenpresse nach Anspruch 8 in Verbindung mit Anspruch 5, **dadurch gekennzeichnet, daß** der Bruchsensor auf ein Niederfallen des Gewichtspakets (48) ausgerichtet ist.

## Claims

1. Baling press (1) for loose material for pressing and in particular paper, having a loading chamber (2) for material for pressing which is fed in loose, having a pressing ram (4) which can be moved through the loading chamber into the entrance to a pressing passage (3), and having at the entrance to the pressing passage (3) a plurality of knotters (7) for binding material which are arranged next to one another and at each of which two parts (9, 10) of a loop of binding material which extends round the front of the bale, which parts (9, 10) are situated opposite one another against the bale, are brought together, are knotted to one another by a first knot (8) to form a continuous enclosing tie and are then knotted by a second knot to form a succeeding enclosing tie and are severed between the knots to loosen the continuous enclosing tie, the appropriate knotter (7) having one of the two parts (9, 10) fed to it from the opposite side of the bale by a feeder arm (17), and the two parts (9, 10) of the binding material each running to the knotter (7) from a supply of binding material (11, 12, 13, 14, 15, 16) via a tensioning means (18, 19, 20, 21, 22, 23) for maintaining tractive tension on the binding material, **characterised in that**, both for the making of the first knot and for the making of the second knot, the tensioning means (18, 19, 20, 21, 22, 23) applies to the parts (9, 10) of the binding material tractive tensions which are each separately preset.

2. Baling press according to claim 1, **characterised in that** the tensioning means (18, 19, 20, 21, 22, 23) has associated with it a brake (25) and a diverted loop (31) for the binding material which is guided in such a way as to yield and which, due to the feed movement of the feeder arm (17), shortens until the diverted loop (31) is in a highly tensioned position.

3. Baling press according to claim 2, **characterised in that** the diverting pulley has, against an abutment, a position which is elastically supported by a spring arrangement (51, 52).

4. Baling press according to claim 3, **characterised in that** the spring arrangement (51, 52) has a resilient travel which allows adjacence to the abutment and which at least partly covers a working range of the diverted loop (31).

5. Baling press according to claim 3 or 4, **characterised in that** the diverting pulley (45) is guided beyond the resilient travel of the spring arrangement by a weight-generated force (pack of weights 48).

6. Baling press according to one of claims 1 to 5, **characterised in that** the two parts (9, 10) of the binding material are provided with tensioning means (18) which are differently set.

7. Baling press according to claim 6, **characterised in that** higher tractive tensions are applied to the part which is fed to the knotter (7) by the feeder arm from the opposite side of the bale than to the part which extends on the same side as the knotter.

8. Baling press according to one of claims 2 to 7, **characterised in that** the diverted loop is fitted with a breakage sensor (53) for the binding material.

9. Baling press according to claim 8, **characterised in that** the breakage sensor is oriented to falling down of the pack of weights (48).

## Revendications

1. Presse à balles (1) pour une matière à presser libre, en particulier du papier, avec une chambre de remplissage (2) pour la matière à presser libre chargée, avec un piston de presse (4) mobile dans l'entrée d'un canal de presse (3) à travers la chambre de remplissage, et plusieurs lieuses (7) disposées l'une à côté de l'autre pour une matière de liaison à l'entrée du canal de presse (3), dans lesquelles chaque fois deux cordons (9, 10) placés l'un en face de l'autre sur la balle sont réunis à une boucle de matière de liaison entourant la balle sur sa face avant, sont liés l'un à l'autre par un premier noeud (8) en un cerclage fermé et sont ensuite liés l'un à l'autre par un deuxième noeud en un cerclage suivant et sont ensuite coupés entre les noeuds pour détacher le cerclage fermé, dans laquelle la lieuse correspondante (7) reçoit un des deux cordons (9, 10) par un bras d'amenée (17) à partir du côté opposé de la balle et dans laquelle les deux cordons (9, 10) de la matière de liaison circulent vers la lieuse (7) à partir d'une réserve de matière de liaison (11, 12, 13, 14, 15, 16) chaque fois sur un dispositif de tension (18, 19, 20, 21, 22, 23) pour maintenir une contrainte de traction dans la matière de liaison, **caractérisée en ce que** le dispositif de tension (18, 19, 20, 21, 22, 23) applique chaque fois des contraintes de traction prédéterminées séparément aux cordons (9, 10) de la matière de liaison aussi bien pour l'exécution du premier noeud que pour l'exécution du deuxième noeud.

2. Presse à balles selon la revendication 1, **caractérisée en ce qu'**un frein (25) et une boucle de déviation guidée de façon souple (31) pour la matière de liaison sont associés au dispositif de tension (18, 19, 20, 21, 22, 23), cette boucle se raccourcissant par suite du mouvement d'amenée du bras d'amenée (17) jusqu'à une position fortement tendue de la boucle de déviation (31).

3. Presse à balles selon la revendication 2, **caractérisée en ce que** le rouleau de déviation présente une position de butée, qui est supportée élastiquement par une suspension (51, 52).

4. Presse à balles selon la revendication 3, **caractérisée en ce que** la suspension (51, 52) présente une course de ressort adjacente à la butée, qui couvre au moins en partie une zone de travail de la boucle de déviation (31).

5. Presse à balles selon la revendication 3 ou 4, **caractérisée en ce que** le rouleau de déviation (45) est guidé sur la course de ressort de la suspension avec une force pondérale (paquet de poids 48).

6. Presse à balles selon l'une quelconque des revendications 1 à 5, **caractérisée en ce que** les deux cordons (9, 10) de la matière de liaison sont pourvus de dispositifs de tension réglés différemment.

7. Presse à balles selon la revendication 6, **caractérisée en ce que** le cordon amené à la lieuse (7) à partir du côté opposé de la balle au moyen du bras d'amenée est soumis à des contraintes de traction plus élevées que le cordon disposé sur le côté de la lieue.

8. Presse à balles selon l'une quelconque des revendications 2 à 7, **caractérisée en ce que** la boucle de déviation est équipée d'un détecteur de rupture (53) pour la matière de liaison.

9. Presse à balles selon la revendication 8 en relation avec la revendication 5, **caractérisée en ce que** le détecteur de rupture est orienté sur la chute du paquet de poids (48).
